# EUROPÄISCHE PATENTANMELDUNG

(11) **EP 4 707 607 A1**
(43) Veröffentlichungstag der Anmeldung: **11.03.2026**
(21) Anmeldenummer: 25222564.4
(22) Anmeldetag: 11.12.2025
(51) Int. Cl.: F04D 19/04

(54) **VAKUUMPUMPE**

(71) Anmelder: Pfeiffer Vacuum Technology AG, 35614 Asslar (DE)
(72) Erfinder: HOFMANN, Jan, 35305 Grünberg (DE); LOHSE, Martin, 35586 Wetzlar (DE); BRÜCK, Heiko, 35644 Hohenahr (DE); SÜDWASSER, Sebastian, 35644 Hohenahr (DE)
(74) Vertreter: Manitz Finsterwald Patent- und Rechtsanwaltspartnerschaft mbB

(57) **Zusammenfassung**

Die vorliegende Erfindung betrifft eine Vakuumpumpe, insbesondere eine Turbomolekularpumpe, mit einem Einlass, einem Auslass und einem Pumpsystem mit zumindest einer Holweck-Pumpstufe, umfassend ein durch Holweck-Nuten in einem Holweck-Stator gebildetes Holweck-Gewinde, das zusammen mit einem bei Betrieb der Vakuumpumpe um eine Rotationsachse rotierenden Holweck-Rotor eine Pumpwirkung erzeugt. Der Holweck-Stator weist einen ersten pumpaktiven Statorabschnitt und einen zweiten pumpaktiven Statorabschnitt auf, die koaxial angeordnet sind. Der Holweck-Stator weist einen Gasauslass der Holweck-Pumpstufe au, der in axialer Richtung zwischen dem ersten pumpaktiven Statorabschnitt und dem zweiten pumpaktiven Statorabschnitt angeordnet ist und der mit dem Auslass der Vakuumpumpe in Fluidverbindung steht.

## Beschreibung

Die Erfindung betrifft eine Vakuumpumpe, insbesondere Turbomolekularpumpe.

Vakuumpumpen werden in den verschiedensten Bereichen eingesetzt, um ein für den jeweiligen Anwendungsfall geeignetes Vakuum bereitzustellen, beispielsweise ein Feinvakuum (Druckbereich von etwa 1 bis 10⁻³ mbar), ein Hochvakuum (HV, Druckbereich von etwa 10⁻³ bis 10⁻⁸ mbar) oder ein Ultrahochvakuum (UHV, Druckbereich von etwa 10⁻⁸ bis 10⁻¹¹ mbar).

Nicht alle Komponenten oder Bereiche der Pumpen dürfen jedoch mit dem zu pumpenden Gas in Kontakt geraten, beispielsweise wenn es vergleichsweise aggressiv ist. Es könnte nämlich zu Korrosion führen oder andere nachteilige Auswirkungen haben. Zu schützenden Komponenten sind beispielsweise ein Antriebsmotor der Pumpe und/oder Lagereinrichtungen, die einen von dem Antriebsmotor zu einer Drehbewegung antreibbaren Rotor lagern, der pumpaktive Strukturen trägt, und/oder elektronische Komponenten.

In vielen Fällen wird ein Sperrgas eingesetzt (auch als Schutzgas oder Spülgas bezeichnet), das mit einem leichten Überdruck (d.h. mit einem Druck, der höher als ein Druck am Auslass der Pumpe ist) im Bereich der zu schützenden Komponenten eingebracht wird, so dass diese von dem nicht-schädigenden Sperrgas (z.B. ein inertes Gas) umspült werden. Beispielweise wird das Sperrgas in einen den Antriebsmotor aufnehmenden Motorraum eingebracht, um das zu pumpende Gas zu verdrängen.

Es gibt jedoch Anwendungsfälle in denen die Verwendung von Sperrgas unerwünscht ist oder sich sogar verbietet.

Es ist daher eine Aufgabe der vorliegenden Erfindung, eine Vakuumpumpe zu schaffen, bei der auch in diesen Anwendungsfällen ein zuverlässiger Schutz sensibler Komponenten oder Bereich der Pumpe gewährleistet ist.

Die Lösung dieser Aufgabe erfolgt mit einer Vakuumpumpe mit den Merkmalen des Anspruchs 1.

Die erfindungsgemäße Vakuumpumpe - insbesondere für HV und UHV-Anwendungen - umfasst einen Einlass, einen Auslass und ein Pumpsystem mit zumindest einer Holweck-Pumpstufe. Die Holweck-Pumpstufe umfasst wiederum ein durch Holweck-Nuten in einem Holweck-Stator gebildetes Holweck-Gewinde, das zusammen mit einem bei Betrieb der Vakuumpumpe um eine Rotationsachse rotierenden Holweck-Rotor eine Pumpwirkung erzeugt.

Die Vakuumpumpe kann eine Turbomolekularpumpe sein, bei der das Pumpsystem eine oder mehrere Turbopumpstufen aufweist, die jeweils durch zumindest eine Rotorscheibe und eine Statorscheibe gebildet sind. Die Rotorscheibe kann von einem Rotor getragen sein, der auch mit dem Holweck-Rotor drehfest verbunden ist.

Der Holweck-Stator weist einen ersten pumpaktiven Statorabschnitt und einen zweiten pumpaktiven Statorabschnitt auf, die koaxial angeordnet sind. Er weist einen Gasauslass der Holweck-Pumpstufe auf, der in axialer Richtung zwischen dem ersten pumpaktiven Statorabschnitt und dem zweiten pumpaktiven Statorabschnitt angeordnet ist und der mit dem Auslass der Vakuumpumpe in Fluidverbindung steht.

Grundsätzlich ist es denkbar, dass die Holweck-Pumpstufe einen zusätzliche Gasauslass aufweist, der am stromabwärtigen Ende der Pumpstufe angeordnet ist. Bevorzugt ist der Gasauslass zwischen den Statorabschnitten jedoch der einzige Gasauslass der Holweck-Pumpstufe.

Weitere Ausführungsformen der Erfindung sind in den Ansprüchen, der Beschreibung und den beigefügten Zeichnungen angegeben.

Gemäß einer Ausführungsform weist das Holweck-Gewinde im Bereich des ersten pumpaktiven Statorabschnitts und im Bereich des zweiten pumpaktiven Statorabschnitts unterschiedliche Eigenschaften auf. Insbesondere ist das Holweck-Gewinde im Bereich des zweiten pumpaktiven Statorabschnitts derart ausgestaltet, dass die erzeugte Pumpwirkung jener entgegengesetzt gerichtet ist, die durch das Holweck-Gewinde im Bereich des ersten pumpaktiven Statorabschnitts erzeugt wird. Insbesondere sind die beiden Statorabschnitte so ausgestaltet, dass sie beide Gas in Richtung zu dem zwischen ihnen angeordneten Gasauslass der Holweck-Pumpstufe pumpen.

Der zweite Statorabschnitt wirkt dann als Sperrstufe, die zum einen verhindert, dass das zu pumpende Gas in axialer Richtung in den zweiten Statorabschnitt oder gar darüber hinaus gelangt und damit Bereiche erreicht, in denen es unerwünscht ist. Zum anderen kann mittels der Pumpwirkung des zweiten Statorabschnitts Gas aus diesen Bereichen abgepumpt werden, das sich - aus welchen Gründen auch immer - dort angesammelt hat.

Die Holweck-Nuten im Bereich des ersten pumpaktiven Statorabschnitts können eine zu den Holweck-Nuten im Bereich des zweiten pumpaktiven Statorabschnitts entgegengesetzte Neigung aufweisen.

Gemäß einer weiteren Ausführungsform ist eine axiale Erstreckung des ersten pumpaktiven Statorabschnitts größer ist als die des zweiten pumpaktiven Statorabschnitts, insbesondere beträgt die axiale Erstreckung des zweiten pumpaktiven Statorabschnitts weniger als 80%, bevorzugt weniger als 70%, besonders bevorzugt weniger als 60% der axialen Erstreckung des ersten pumpaktiven Statorabschnitts. Je länger der zweite pumpaktive Statorabschnitt (Sperrstufe) ist, desto besser ist dessen Absperrwirkung. Je länger der erste pumpaktive Statorabschnitt ist, desto besser die Kompression der Pumpe. Als gute Abwägung dieser beiden konkurrierenden Effekte hat sich in vielen Anwendungsfällen eine axiale Erstreckung des zweiten pumpaktiven Statorabschnitts erwiesen, die im Bereich von 20% bis 80% der axialen Erstreckung des ersten pumpaktiven Statorabschnitts erwiesen.

Insbesondere umfasst der Gasauslass eine Sammelnut, die in Umfangsrichtung geschlossen ist und die mit den Holweck-Nuten des ersten und des zweiten pumpaktiven Statorabschnitts in Fluidverbindung stehen. Eine axiale Erstreckung der Sammelnut (Breite der Sammelnut) kann kleiner als die axiale Erstreckung des ersten pumpaktiven Statorabschnitts sein, insbesondere ist sie kleiner als 80%, bevorzugt kleiner als 70%, besonders bevorzugt kleiner als 50% der axialen Erstreckung des ersten pumpaktiven Statorabschnitts.

Die axiale Erstreckung der Sammelnut kann in einem Bereich liegen, der 75% bis 125% der axialen Erstreckung des zweiten pumpaktiven Statorabschnitts entspricht. Es ist auch denkbar, dass die axiale Erstreckung der Sammelnut kleiner als 80%, bevorzugt kleiner als 70%, besonders bevorzugt kleiner als 50% der axialen Erstreckung des zweiten pumpaktiven Statorabschnitts ist.

Ganz generell gilt, dass die Breite der Sammelnut für den jeweiligen Anwendungsfall optimiert werden kann. Es sind Auslegungen der Pumpe vorstellbar, bei der die Sammelnut eine Breite aufweist, die kleiner als 20% der axialen Erstreckung des ersten und/oder des zweiten pumpaktiven Statorabschnitts ist.

Gemäß einer konstruktiv einfach umsetzbaren Ausführungsform steht die Sammelnut mit zumindest einem Auslasskanal in Fluidverbindung, der sich in axialer Richtung in einem Statorbauteil erstreckt, an dem der Holweck-Stator angeordnet oder ausgebildet ist. Ein solcher Kanal kann durch eine einfache Bohrung erzeugt werden. Insbesondere ist die Sammelnut so tief, dass sie den Auslasskanal schneidet.

Die Sammelnut kann in das Statorbauteil durch spanende Bearbeitung eingebracht sein.

Ein dem Inneren der Pumpe zugewandtes Ende des Auslasskanals kann mit einem Schließelement verschlossen sein, um einen strömungstechnischen Kurzschluss zu verhindern. Es ist zwar nicht zwingend erforderlich aber bevorzugt, dass das Schließelement den Auslasskanal gasdicht abschließt. Das Schließelement kann beispielsweise ein Stopfen sein. Das Ende des Kanals kann aber auch dauerhaft verschlossen sein. Ist der Kanal ein Sackloch, kann bei geeigneter Auslegung auf ein Schließelement verzichtet werden.

Das Statorbauteil kann mit einer Basis oder einem Unterteil der Vakuumpumpe verbunden sein. Insbesondere ist es einstückig mit der Basis oder dem Unterteil ausgebildet.

Das Statorbauteil kann einen Motorstator eines Antriebsmotors des Pumpsystems aufnehmen.

Gemäß einer Ausführungsform ist der Holweck-Stator einstückig ausgebildet, bevorzugt ist er auch einstückig mit dem Statorbauteil ausgebildet.

Beispielsweise wird der Holweck-Stator aus einem zylindrischen Bauteil oder einem zylindrischen Abschnitt eines größeren Bauteils gefertigt, in den die Holweck-Nuten der beiden Statorabschnitte und die Sammelnut gefräst sind. Es ist aber auch denkbar, dass die beiden Statorabschnitt an separaten Hülsen ausgebildet sind, die von einem Basisbauteil getragen sind, an dem der vorstehend beschriebene Auslasskanal vorgesehen sein kann.

Es kann vorgesehen sein, dass das Pumpsystem zumindest zwei Holweck-Pumpstufen umfasst, die radial ineinander angeordnet sind. Insbesondere ist die Anzahl der Holweck-Pumpstufen geradzahlig. Beispielsweise weist das Pumpsystem vier Holweck-Pumpstufen auf, die "ineinander geschachtelt" sind.

Bevorzugt weist nur die radial am weitesten innen liegende Holweck-Pumpstufe den Gasauslass auf. D.h. die radial weiter außen liegenden Holweck-Pumpstufen weisen keinen Auslass auf, der im pumpaktiven Bereich des jeweiligen Holweck-Stators angeordnet ist.

Bei einer geraden Anzahl herkömmlicher Holweck-Stufen besteht häufiger das Problem, dass sich im Bereich des Gasauslass der Holweck-Stufenanordnung Gas ansammelt, das sich nur schwer vollständig abführen lässt. Durch die erfindungsgemäße Ausgestaltung der innersten Holweck-Stufe wird dieses Problem auf einfache Weise effizient gelöst. Der geringe Pumpleistungsverlust wird durch die beschriebenen Vorteile mehr als aufgewogen.

Die beigefügten Zeichnungen zeigen beispielhaft den Aufbau einer an sich bekannten Turbomolekularpumpe sowie Ausführungsbeispiele gemäß den vorstehend erläuterten Aspekten. Es zeigen:
- Fig. 1: eine perspektivische Ansicht einer Turbomolekularpumpe,
- Fig. 2: eine Ansicht der Unterseite der Turbomolekularpumpe von Fig. 1,
- Fig. 3: einen Querschnitt der Turbomolekularpumpe längs der in Fig. 2 gezeigten Schnittlinie A-A,
- Fig. 4: eine Querschnittsansicht der Turbomolekularpumpe längs der in Fig. 2 gezeigten Schnittlinie B-B,
- Fig. 5: eine Querschnittsansicht der Turbomolekularpumpe längs der in Fig. 2 gezeigten Schnittlinie C-C,
- Fig. 6: einen vereinfachten Querschnitt durch eine Ausführungsform einer erfindungsgemäßen Vakuumpumpe und
- Fig. 7: eine Perspektivansicht einer Ausführungsform eines Statorbauteils.

Die in Fig. 1 gezeigte Turbomolekularpumpe 111 umfasst einen von einem Einlassflansch 113 umgebenen Pumpeneinlass 115, an welchen in an sich bekannter Weise ein nicht dargestellter Rezipient angeschlossen werden kann. Das Gas aus dem Rezipienten kann über den Pumpeneinlass 115 aus dem Rezipienten gesaugt und durch die Pumpe hindurch zu einem Pumpenauslass 117 gefördert werden, an den eine Vorvakuumpumpe, wie etwa eine Drehschieberpumpe, angeschlossen sein kann.

Der Einlassflansch 113 bildet bei der Ausrichtung der Vakuumpumpe gemäß Fig. 1 das obere Ende des Gehäuses 119 der Vakuumpumpe 111. Das Gehäuse 119 umfasst ein Unterteil 121, an welchem seitlich ein Elektronikgehäuse 123 angeordnet ist. In dem Elektronikgehäuse 123 sind elektrische und/oder elektronische Komponenten der Vakuumpumpe 111 untergebracht, z.B. zum Betreiben eines in der Vakuumpumpe angeordneten Elektromotors 125 (vgl. auch Fig. 3). Am Elektronikgehäuse 123 sind mehrere Anschlüsse 127 für Zubehör vorgesehen. Außerdem sind eine Datenschnittstelle 129, z.B. gemäß dem RS485-Standard, und ein Stromversorgungsanschluss 131 am Elektronikgehäuse 123 angeordnet.

Es existieren auch Turbomolekularpumpen, die kein derartiges angebrachtes Elektronikgehäuse aufweisen, sondern an eine externe Antriebselektronik angeschlossen werden.

Am Gehäuse 119 der Turbomolekularpumpe 111 ist ein Fluteinlass 133, insbesondere in Form eines Flutventils, vorgesehen, über den die Vakuumpumpe 111 geflutet werden kann. Im Bereich des Unterteils 121 ist ferner noch ein Sperrgasanschluss 135, der auch als Spülgasanschluss bezeichnet wird, angeordnet, über welchen Spülgas zum Schutz des Elektromotors 125 (siehe z.B. Fig. 3) vor dem von der Pumpe geförderten Gas in den Motorraum 137, in welchem der Elektromotor 125 in der Vakuumpumpe 111 untergebracht ist, eingelassen werden kann. Im Unterteil 121 sind ferner noch zwei Kühlmittelanschlüsse 139 angeordnet, wobei einer der Kühlmittelanschlüsse als Einlass und der andere Kühlmittelanschluss als Auslass für Kühlmittel vorgesehen ist, das zu Kühlzwecken in die Vakuumpumpe geleitet werden kann. Andere existierende Turbomolekularvakuumpumpen (nicht dargestellt) werden ausschließlich mit Luftkühlung betrieben.

Die untere Seite 141 der Vakuumpumpe kann als Standfläche dienen, sodass die Vakuumpumpe 111 auf der Unterseite 141 stehend betrieben werden kann. Die Vakuumpumpe 111 kann aber auch über den Einlassflansch 113 an einem Rezipienten befestigt werden und somit gewissermaßen hängend betrieben werden. Außerdem kann die Vakuumpumpe 111 so gestaltet sein, dass sie auch in Betrieb genommen werden kann, wenn sie auf andere Weise ausgerichtet ist als in Fig. 1 gezeigt ist. Es lassen sich auch Ausführungsformen der Vakuumpumpe realisieren, bei der die Unterseite 141 nicht nach unten, sondern zur Seite gewandt oder nach oben gerichtet angeordnet werden kann. Grundsätzlich sind dabei beliebige Winkel möglich.

Andere existierende Turbomolekularvakuumpumpen (nicht dargestellt), die insbesondere größer sind als die hier dargestellte Pumpe, können nicht stehend betrieben werden.

An der Unterseite 141, die in Fig. 2 dargestellt ist, sind noch diverse Schrauben 143 angeordnet, mittels denen hier nicht weiter spezifizierte Bauteile der Vakuumpumpe aneinander befestigt sind. Beispielsweise ist ein Lagerdeckel 145 an der Unterseite 141 befestigt.

An der Unterseite 141 sind außerdem Befestigungsbohrungen 147 angeordnet, über welche die Pumpe 111 beispielsweise an einer Auflagefläche befestigt werden kann. Dies ist bei anderen existierenden Turbomolekularvakuumpumpen (nicht dargestellt), die insbesondere größer sind als die hier dargestellte Pumpe, nicht möglich.

In den Figuren 2 bis 5 ist eine Kühlmittelleitung 148 dargestellt, in welcher das über die Kühlmittelanschlüsse 139 ein- und ausgeleitete Kühlmittel zirkulieren kann.

Wie die Schnittdarstellungen der Figuren 3 bis 5 zeigen, umfasst die Vakuumpumpe mehrere Prozessgaspumpstufen zur Förderung des an dem Pumpeneinlass 115 anstehenden Prozessgases zu dem Pumpenauslass 117.

In dem Gehäuse 119 ist ein Rotor 149 angeordnet, der eine um eine Rotationsachse 151 drehbare Rotorwelle 153 aufweist.

Die Turbomolekularpumpe 111 umfasst mehrere pumpwirksam miteinander in Serie geschaltete turbomolekulare Pumpstufen mit mehreren an der Rotorwelle 153 befestigten radialen Rotorscheiben 155 und zwischen den Rotorscheiben 155 angeordneten und in dem Gehäuse 119 festgelegten Statorscheiben 157. Dabei bilden eine Rotorscheibe 155 und eine benachbarte Statorscheibe 157 jeweils eine turbomolekulare Pumpstufe. Die Statorscheiben 157 sind durch Abstandsringe 159 in einem gewünschten axialen Abstand zueinander gehalten.

Die Vakuumpumpe umfasst außerdem in radialer Richtung ineinander angeordnete und pumpwirksam miteinander in Serie geschaltete Holweck-Pumpstufen. Es existieren andere Turbomolekularvakuumpumpen (nicht dargestellt), die keine Holweck-Pumpstufen aufweisen.

Der Rotor der Holweck-Pumpstufen umfasst eine an der Rotorwelle 153 angeordnete Rotornabe 161 und zwei an der Rotornabe 161 befestigte und von dieser getragene zylindermantelförmige Holweck-Rotorhülsen 163, 165, die koaxial zur Rotationsachse 151 orientiert und in radialer Richtung ineinander geschachtelt sind. Ferner sind zwei zylindermantelförmige Holweck-Statorhülsen 167, 169 vorgesehen, die ebenfalls koaxial zu der Rotationsachse 151 orientiert und in radialer Richtung gesehen ineinander geschachtelt sind.

Die pumpaktiven Oberflächen der Holweck-Pumpstufen sind durch die Mantelflächen, also durch die radialen Innen- und/oder Außenflächen, der Holweck-Rotorhülsen 163, 165 und der Holweck-Statorhülsen 167, 169 gebildet. Die radiale Innenfläche der äußeren Holweck-Statorhülse 167 liegt der radialen Außenfläche der äußeren Holweck-Rotorhülse 163 unter Ausbildung eines radialen Holweck-Spalts 171 gegenüber und bildet mit dieser die der Turbomolekularpumpen nachfolgende erste Holweck-Pumpstufe. Die radiale Innenfläche der äußeren Holweck-Rotorhülse 163 steht der radialen Außenfläche der inneren Holweck-Statorhülse 169 unter Ausbildung eines radialen Holweck-Spalts 173 gegenüber und bildet mit dieser eine zweite Holweck-Pumpstufe. Die radiale Innenfläche der inneren Holweck-Statorhülse 169 liegt der radialen Außenfläche der inneren Holweck-Rotorhülse 165 unter Ausbildung eines radialen Holweck-Spalts 175 gegenüber und bildet mit dieser die dritte Holweck-Pumpstufe.

Am unteren Ende der Holweck-Rotorhülse 163 kann ein radial verlaufender Kanal vorgesehen sein, über den der radial außenliegende Holweck-Spalt 171 mit dem mittleren Holweck-Spalt 173 verbunden ist. Außerdem kann am oberen Ende der inneren Holweck-Statorhülse 169 ein radial verlaufender Kanal vorgesehen sein, über den der mittlere Holweck-Spalt 173 mit dem radial innenliegenden Holweck-Spalt 175 verbunden ist. Dadurch werden die ineinander geschachtelten Holweck-Pumpstufen in Serie miteinander geschaltet. Am unteren Ende der radial innenliegenden Holweck-Rotorhülse 165 kann ferner ein Verbindungskanal 179 zum Auslass 117 vorgesehen sein.

Die vorstehend genannten pumpaktiven Oberflächen der Holweck-Statorhülsen 167, 169 weisen jeweils mehrere spiralförmig um die Rotationsachse 151 herum in axialer Richtung verlaufende Holweck-Nuten auf, während die gegenüberliegenden Mantelflächen der Holweck-Rotorhülsen 163, 165 glatt ausgebildet sind und das Gas zum Betrieb der Vakuumpumpe 111 in den Holweck-Nuten vorantreiben.

Zur drehbaren Lagerung der Rotorwelle 153 sind ein Wälzlager 181 im Bereich des Pumpenauslasses 117 und ein Permanentmagnetlager 183 im Bereich des Pumpeneinlasses 115 vorgesehen.

Im Bereich des Wälzlagers 181 ist an der Rotorwelle 153 eine konische Spritzmutter 185 mit einem zu dem Wälzlager 181 hin zunehmenden Außendurchmesser vorgesehen. Die Spritzmutter 185 steht mit mindestens einem Abstreifer eines Betriebsmittelspeichers in gleitendem Kontakt. Bei anderen existierenden Turbomolekularvakuumpumpen (nicht dargestellt) kann anstelle einer Spritzmutter eine Spritzschraube vorgesehen sein. Da somit unterschiedliche Ausführungen möglich sind, wird in diesem Zusammenhang auch der Begriff "Spritzspitze" verwendet.

Der Betriebsmittelspeicher umfasst mehrere aufeinander gestapelte saugfähige Scheiben 187, die mit einem Betriebsmittel für das Wälzlager 181, z.B. mit einem Schmiermittel, getränkt sind.

Im Betrieb der Vakuumpumpe 111 wird das Betriebsmittel durch kapillare Wirkung von dem Betriebsmittelspeicher über den Abstreifer auf die rotierende Spritzmutter 185 übertragen und in Folge der Zentrifugalkraft entlang der Spritzmutter 185 in Richtung des größer werdenden Außendurchmessers der Spritzmutter 185 zu dem Wälzlager 181 hin gefördert, wo es z.B. eine schmierende Funktion erfüllt. Das Wälzlager 181 und der Betriebsmittelspeicher sind durch einen wannenförmigen Einsatz 189 und den Lagerdeckel 145 in der Vakuumpumpe eingefasst.

Das Permanentmagnetlager 183 umfasst eine rotorseitige Lagerhälfte 191 und eine statorseitige Lagerhälfte 193, welche jeweils einen Ringstapel aus mehreren in axialer Richtung aufeinander gestapelten permanentmagnetischen Ringen 195, 197 umfassen. Die Ringmagnete 195, 197 liegen einander unter Ausbildung eines radialen Lagerspalts 199 gegenüber, wobei die rotorseitigen Ringmagnete 195 radial außen und die statorseitigen Ringmagnete 197 radial innen angeordnet sind. Das in dem Lagerspalt 199 vorhandene magnetische Feld ruft magnetische Abstoßungskräfte zwischen den Ringmagneten 195, 197 hervor, welche eine radiale Lagerung der Rotorwelle 153 bewirken. Die rotorseitigen Ringmagnete 195 sind von einem Trägerabschnitt 201 der Rotorwelle 153 getragen, welcher die Ringmagnete 195 radial außenseitig umgibt. Die statorseitigen Ringmagnete 197 sind von einem statorseitigen Trägerabschnitt 203 getragen, welcher sich durch die Ringmagnete 197 hindurch erstreckt und an radialen Streben 205 des Gehäuses 119 aufgehängt ist. Parallel zu der Rotationsachse 151 sind die rotorseitigen Ringmagnete 195 durch ein mit dem Trägerabschnitt 201 gekoppeltes Deckelelement 207 festgelegt. Die statorseitigen Ringmagnete 197 sind parallel zu der Rotationsachse 151 in der einen Richtung durch einen mit dem Trägerabschnitt 203 verbundenen Befestigungsring 209 sowie einen mit dem Trägerabschnitt 203 verbundenen Befestigungsring 211 festgelegt. Zwischen dem Befestigungsring 211 und den Ringmagneten 197 kann außerdem eine Tellerfeder 213 vorgesehen sein.

Innerhalb des Magnetlagers ist ein Not- bzw. Fanglager 215 vorgesehen, welches im normalen Betrieb der Vakuumpumpe 111 ohne Berührung leer läuft und erst bei einer übermäßigen radialen Auslenkung des Rotors 149 relativ zu dem Stator in Eingriff gelangt, um einen radialen Anschlag für den Rotor 149 zu bilden, damit eine Kollision der rotorseitigen Strukturen mit den statorseitigen Strukturen verhindert wird. Das Fanglager 215 ist als ungeschmiertes Wälzlager ausgebildet und bildet mit dem Rotor 149 und/oder dem Stator einen radialen Spalt, welcher bewirkt, dass das Fanglager 215 im normalen Pumpbetrieb außer Eingriff ist. Die radiale Auslenkung, bei der das Fanglager 215 in Eingriff gelangt, ist groß genug bemessen, sodass das Fanglager 215 im normalen Betrieb der Vakuumpumpe nicht in Eingriff gelangt, und gleichzeitig klein genug, sodass eine Kollision der rotorseitigen Strukturen mit den statorseitigen Strukturen unter allen Umständen verhindert wird.

Die Vakuumpumpe 111 umfasst den Elektromotor 125 zum drehenden Antreiben des Rotors 149. Der Anker des Elektromotors 125 ist durch den Rotor 149 gebildet, dessen Rotorwelle 153 sich durch den Motorstator 217 hindurch erstreckt. Auf den sich durch den Motorstator 217 hindurch erstreckenden Abschnitt der Rotorwelle 153 kann radial außenseitig oder eingebettet eine Permanentmagnetanordnung angeordnet sein. Zwischen dem Motorstator 217 und dem sich durch den Motorstator 217 hindurch erstreckenden Abschnitt des Rotors 149 ist ein Zwischenraum 219 angeordnet, welcher einen radialen Motorspalt umfasst, über den sich der Motorstator 217 und die Permanentmagnetanordnung zur Übertragung des Antriebsmoments magnetisch beeinflussen können.

Der Motorstator 217 ist in dem Gehäuse innerhalb des für den Elektromotor 125 vorgesehenen Motorraums 137 festgelegt. Über den Sperrgasanschluss 135 kann ein Sperrgas, das auch als Spülgas bezeichnet wird, und bei dem es sich beispielsweise um Luft oder um Stickstoff handeln kann, in den Motorraum 137 gelangen. Über das Sperrgas kann der Elektromotor 125 vor Prozessgas, z.B. vor korrosiv wirkenden Anteilen des Prozessgases, geschützt werden. Der Motorraum 137 kann auch über den Pumpenauslass 117 evakuiert werden, d.h. im Motorraum 137 herrscht zumindest annäherungsweise der von der am Pumpenauslass 117 angeschlossenen Vorvakuumpumpe bewirkte Vakuumdruck.

Zwischen der Rotornabe 161 und einer den Motorraum 137 begrenzenden Wandung 221 kann außerdem eine sog. und an sich bekannte Labyrinthdichtung 223 vorgesehen sein, insbesondere um eine bessere Abdichtung des Motorraums 217 gegenüber den radial außerhalb liegenden Holweck-Pumpstufen zu erreichen.

Fig. 6 zeigt einen Schnitt durch eine schematische Darstellung einer Vakuumpumpe 11 mit mehreren Turbopumpstufen 10, von denen nur die unterste gezeigt ist. Das von den Pumpstufen 10 geförderte Gas tritt in eine erste Holweck-Stufe 12 einer Holweck-Pumpstufenanordnung 14 ein. Die Holweck-Stufe 12 umfasst einen Holweck-Stator 16 und eine zylindrische Holweck-Hülse 18, die auch Bestanteil einer zweiten Holweck-Stufe 20 mit einem Holweck-Stator 22 ist. Die Holweck-Stufe 20 ist somit radial innerhalb der Holweck-Stufe 12 angeordnet.

Der Holweck-Stator 22 ist an einem Statorbauteil 24 ausgebildet, der auch einen Auslasskanal 26 aufweist, der in direkter oder indirekter Fluidverbindung mit einem Auslass der Pumpe 11 steht, an den wiederum in der Regel eine Vorvakuumpumpe angeschlossen ist.

Die Holweck-Hülse 18 wird von einer Nabe 28 getragen, die drehfest mit einem Rotor 30 verbunden ist, der auch Rotorscheiben 32 der Turbopumpstufen 10 trägt. Der Rotor 30 wird bei Betrieb der Pumpe 11 von einem Motor zu einer Drehbewegung angetrieben. Dessen Motorstator 34 ist in einer einen Motorraum bildenden zentralen Ausnehmung 24A des Statorbauteils 24 angeordnet. Der Motorraum kann durch zusätzliche Wandungen und - wie weiter oben bereits unter Bezugnahme auf die Fig. 1 bis 5 beschrieben - durch eine Labyrinthdichtung gegenüber den radial außerhalb liegenden Holweck-Pumpstufen 12, 20 abgedichtet sein.

Bei herkömmlichen Pumpen würde die zweite Holweck-Pumpstufe 20 das gepumpte Gas in einen Auslassraum 36 fördern, von dem es dann durch den Auslasskanal 26 abgeführt wird. Gerade bei Holweck-Pumpstufenanordnung mit einer gerade Anzahl an Holweck-Pumpstufen kann dies nachteilig sein, da der Auslassraum 36, dann relativ weit im Inneren der Pumpe 11 liegt, nämlich in etwa auf der axialen Höhe wie der Einlass der Holweck-Pumpstufenanordnung. Es können sich dann Gasansammlungen bilden, was insbesondere dann problematisch ist, wenn kein Sperrgas verwendet werden kann, um den Motorraum vor dem gepumpten Gas zu schützen.

Daher ist vorgesehen, einen Gasauslass 38 im pumpaktiven Bereich der Holweck-Pumpstufe 20 anzuordnen, der mit dem Auslasskanal 26 in Fluidverbindung steht. Er unterteilt den Holweck-Stator 22 in einen ersten Statorabschnitt 22A und einen zweiten Statorabschnitt 22B.

Um zuverlässig zu verhindern, dass Gas in den Auslassraum 36 gelangt, sind die Holweck-Nuten des Statorabschnitts 22B derart gestaltet, dass bei einem Betrieb der Pumpe 11 Gas von dem Auslassraum 36 zu dem Gasauslass 38 hin gefördert und damit der Auslassraum 36 evakuiert wird. Der Statorabschnitt 22B wirkt zudem als Sperre, für das von dem Statorabschnitt 22A in die entgegengesetzte Richtung gepumpten Gas. Es stellt sich dann der durch die gestrichelten Pfeile angedeutete Gasförderpfad ein.

Der Auslasskanal 26 kann eine durchgehende axiale Bohrung sein, die sehr einfach in das Statorbauteil 24 einzubringen ist. Um den Gasförderpfad zu optimieren, wird sein dem Auslassraum 36 zugewandtes Ende mit einem Stopfen (nicht gezeigt) verschlossen. Der Kanal 26 kann aber auch eine von unten in das Statorbauteil 24 eingebrachte Sackbohrung sein.

Fig. 7 zeigt ein Pumpenunterteil 40 mit einer Basis 42, die eine Mehrzahl von Anschlüssen aufweist, und mit einem Statorbauteil 24, das einen Holweck-Stator 22 einer innersten Holweck-Pumpstufe einer vierstufigen Holweck-Pumpstufenanordnung trägt. Im gezeigten Ausführungsbeispiel sind das Statorbauteil 24 und die Basis 42 einstückig ausgebildet, beispielsweise mittels spanender Bearbeitung. Es versteht sich aber, dass es auch mehrstückig ausgestaltet sein kann. Auch das Statorbauteil 24 selbst kann mehrstückig sein. Beispielsweise können die Statorabschnitte 22A, 22B Hülsen sein, die auf einen zylindrischen Träger aufgebracht sind.

Das Statorbauteil 24 weist zwei parallele, axiale Auslasskanäle 26 auf. Der in axialer Richtung zwischen den Statorabschnitten 22A, 22B angeordnete Gasauslass 38 ist als Sammelnut ausgestaltet, auf die Holweck-Nuten 44A, 44B der Statorabschnitte 22A, 22B zulaufen. Die Sammelnut 38 ist so tief, dass sie die Kanäle 26 schneidet, wodurch eine Fluidverbindung zwischen ihnen hergestellt wird, durch die das zu pumpende Gas aus der Holweck-Pumpstufenanordnung abgeführt werden kann, ohne in den Auslassraum 36 zu gelangen. Um einen strömungstechnischen Kurzschluss zu verhindern, sind die in Fig. 7 offenen Enden der Auslasskanäle 26 in einem endmontierten Zustand der Pumpe mit je einem Stopfen (oder ähnlichem) verschlossen

Die Geometrie der Nuten 44A und 44B ist unterschiedlich ausgelegt, um die entgegengesetzte Pumpwirkung zu entfalten. Sie können für die Eigenschaft des zu fördernden Gases optimiert sein.

Der Statorabschnitt 22B wirkt als Sperrstufe, um zu verhindern, dass von dem Statorabschnitt 22A gefördertes Gas in den Auslassraum 36 gelangt. Da der Statorabschnitt 22B auch eine Pumpwirkung erzeugt, kann das vorstehend beschriebene Konzept auch bei Pumpen mit Sperrgasbetrieb eingesetzt werden. Der Statorabschnitt 22B unterstützt dann die Abfuhr des in den Motorraum eingebrachten Sperrgases.

Im gezeigten Ausführungsbeispiel ist eine axiale Erstreckung des Statorabschnitt 22B und der Sammelnut 38 in etwa gleich. Beide weisen eine kleinere axiale Erstreckung als der Statorabschnitt 22A auf. Die jeweilige axiale Erstreckung der vorstehend genannten Komponenten kann für den jeweiligen Anwendungsfall optimiert werden.

### Bezugszeichenliste

- 10: Turbopumpstufe
- 12, 20: Holweck-Pumpstufe
- 14: Holweck-Pumpstufenanordnung
- 16, 22: Holweck-Stator
- 18: Holweck-Hülse
- 24: Statorbauteil
- 24a: Ausnehmung
- 26: Auslasskanal
- 28: Nabe
- 28: Rotor
- 32: Rotorscheibe
- 34: Motorstator
- 36: Auslassraum
- 38: Gasauslass, Sammelnut
- 40: Pumpenunterteil
- 42: Basis
- 111, 11: Turbomolekularpumpe
- 113: Einlassflansch
- 115: Pumpeneinlass
- 117: Pumpenauslass
- 119: Gehäuse
- 121: Unterteil
- 123: Elektronikgehäuse
- 125: Elektromotor
- 127: Zubehöranschluss
- 129: Datenschnittstelle
- 131: Stromversorgungsanschluss
- 133: Fluteinlass
- 135: Sperrgasanschluss
- 137: Motorraum
- 139: Kühlmittelanschluss
- 141: Unterseite
- 143: Schraube
- 145: Lagerdeckel
- 147: Befestigungsbohrung
- 148: Kühlmittelleitung
- 149: Rotor
- 151: Rotationsachse
- 153: Rotorwelle
- 155: Rotorscheibe
- 157: Statorscheibe
- 159: Abstandsring
- 161: Rotornabe
- 163: Holweck-Rotorhülse
- 165: Holweck-Rotorhülse
- 167: Holweck-Statorhülse
- 169: Holweck-Statorhülse
- 171: Holweck-Spalt
- 173: Holweck-Spalt
- 175: Holweck-Spalt
- 179: Verbindungskanal
- 181: Wälzlager
- 183: Permanentmagnetlager
- 185: Spritzmutter
- 187: Scheibe
- 189: Einsatz
- 191: rotorseitige Lagerhälfte
- 193: statorseitige Lagerhälfte
- 195: Ringmagnet
- 197: Ringmagnet
- 199: Lagerspalt
- 201: Trägerabschnitt
- 203: Trägerabschnitt
- 205: radiale Strebe
- 207: Deckelelement
- 209: Stützring
- 211: Befestigungsring
- 213: Tellerfeder
- 215: Not- bzw. Fanglager
- 217: Motorstator
- 219: Zwischenraum
- 221: Wandung
- 223: Labyrinthdichtung

## Patentansprüche

1. Vakuumpumpe, insbesondere Turbomolekularpumpe, mit
- einem Einlass,
- einem Auslass und
- einem Pumpsystem mit zumindest einer Holweck-Pumpstufe (20), umfassend ein durch Holweck-Nuten (44A, 44B) in einem Holweck-Stator (22) gebildetes Holweck-Gewinde, das zusammen mit einem bei Betrieb der Vakuumpumpe um eine Rotationsachse rotierenden Holweck-Rotor (18) eine Pumpwirkung erzeugt,
wobei der Holweck-Stator (22) einen ersten pumpaktiven Statorabschnitt (22A) und einen zweiten pumpaktiven Statorabschnitt (22B) aufweist, die koaxial angeordnet sind, und
wobei der Holweck-Stator (22) einen Gasauslass (38) der Holweck-Pumpstufe (20) aufweist, der in axialer Richtung zwischen dem ersten pumpaktiven Statorabschnitt (22A) und dem zweiten pumpaktiven Statorabschnitt (22B) angeordnet ist und der mit dem Auslass der Vakuumpumpe in Fluidverbindung steht.

2. Vakuumpumpe nach Anspruch 1,
wobei das Holweck-Gewinde im Bereich des ersten pumpaktiven Statorabschnitts (22A) und im Bereich des zweiten pumpaktiven Statorabschnitts (22B) unterschiedliche Eigenschaften aufweist.

3. Vakuumpumpe nach Anspruch 2,
wobei das Holweck-Gewinde im Bereich des zweiten pumpaktiven Statorabschnitts (22B) derart ausgestaltet ist, dass die erzeugte Pumpwirkung jener entgegengesetzt gerichtet ist, die durch das Holweck-Gewinde im Bereich des ersten pumpaktiven Statorabschnitts (22A) erzeugt wird.

4. Vakuumpumpe nach Anspruch 2 oder 3,
wobei die Holweck-Nuten (44A) im Bereich des ersten pumpaktiven Statorabschnitts (22A) eine zu den Holweck-Nuten (44B) im Bereich des zweiten pumpaktiven Statorabschnitts (22B) entgegengesetzte Neigung aufweisen.

5. Vakuumpumpe nach zumindest einem der vorstehenden Ansprüche, wobei eine axiale Erstreckung des ersten pumpaktiven Statorabschnitts (22A) größer ist als die des zweiten pumpaktiven Statorabschnitts (22B), insbesondere wobei die axiale Erstreckung des zweiten pumpaktiven Statorabschnitts (22B) weniger als 80%, bevorzugt weniger als 70%, besonders bevorzugt weniger als 60% der axialen Erstreckung des ersten pumpaktiven Statorabschnitts (22A) beträgt.

6. Vakuumpumpe nach zumindest einem der vorstehenden Ansprüche, wobei der Gasauslass eine Sammelnut (38) umfasst, die in Umfangsrichtung geschlossen ist und die mit den Holweck-Nuten (44A, 44B) des ersten und des zweiten pumpaktiven Statorabschnitts (22A bzw. 22B) in Fluidverbindung stehen.

7. Vakuumpumpe nach Anspruch 6,
wobei eine axiale Erstreckung der Sammelnut (38) kleiner ist als die axiale Erstreckung des ersten pumpaktiven Statorabschnitts (22A), insbesondere kleiner als 80%, bevorzugt kleiner als 70%, besonders bevorzugt kleiner als 50% der axialen Erstreckung des ersten pumpaktiven Statorabschnitts (22A).

8. Vakuumpumpe nach Anspruch 6 oder 7,
wobei eine axiale Erstreckung der Sammelnut (38) in einem Bereich liegt, der 75% bis 125% der axialen Erstreckung des zweiten pumpaktiven Statorabschnitts (22B) entspricht, oder
wobei eine axiale Erstreckung der Sammelnut (38) kleiner als 80%, bevorzugt kleiner als 70%, besonders bevorzugt kleiner als 50% der axialen Erstreckung des zweiten pumpaktiven Statorabschnitts ist.

9. Vakuumpumpe nach zumindest einem der vorstehenden Ansprüche 6 bis 8, wobei die Sammelnut (38) mit zumindest einem Auslasskanal (26) in Fluidverbindung steht, der sich in axialer Richtung in einem Statorbauteil (24) erstreckt, an dem der Holweck-Stator (22) angeordnet oder ausgebildet ist.

10. Vakuumpumpe nach Anspruch 9,
wobei ein dem Inneren der Pumpe zugewandtes Ende des Auslasskanals (26) mit einem Schließelement verschlossen ist, insbesondere gasdicht.

11. Vakuumpumpe nach Anspruch 9 oder 10,
wobei das Statorbauteil (24) einen Motorstator (34) eines Antriebsmotors des Pumpsystems aufnimmt.

12. Vakuumpumpe nach zumindest einem der vorstehenden Ansprüche, wobei der Holweck-Stator (22) einstückig ausgebildet ist und/oder wobei das Statorbauteil (24) mit einer Basis (42) der Vakuumpumpe verbunden ist, insbesondere einstückig mit der Basis (42) ausgebildet ist.

13. Vakuumpumpe nach zumindest einem der vorstehenden Ansprüche, wobei das Pumpsystem zumindest zwei Holweck-Pumpstufen (12, 20) umfasst, die radial ineinander angeordnet sind.

14. Vakuumpumpe nach Anspruch 13,
wobei die Anzahl der Holweck-Pumpstufen (12, 20) geradzahlig ist.

15. Vakuumpumpe nach Anspruch 13 oder 14,
wobei nur die radial am weitesten innen liegende Holweck-Pumpstufe (20) den Gasauslass (38) aufweist.
